# EUROPÄISCHE PATENTSCHRIFT

(11) **EP 0 999 015 B1**
(45) Veröffentlichungstag und Bekanntmachung des Hinweises auf die Patenterteilung: **22.12.2004**
(21) Anmeldenummer: 99120042.9
(22) Anmeldetag: 18.10.1999
(51) Int. Cl.: B26D 1/42, B26D 7/20, B65H 35/08, B65H 29/12, B26D 1/56, B26D 7/26

(54) **Bahnschneidvorrichtung mit einer integrierten Messeranordnung in einer Rollenrotationsdruckmaschine**
Endless cutting apparatus with an integrated blade assembly for rotary printing devices
Dispositif à bande sans fin équipé d'un système intégré de coupe pour imprimantes rotatives

(30) Priorität: 04.11.1998 US 185544
(43) Veröffentlichungstag der Anmeldung: 10.05.2000
(73) Patentinhaber: Goss International Americas, Inc., Dover, NH 03820 (US)
(72) Erfinder: Belanger, Roger Robert, Dover, NH 03820 (US)
(74) Vertreter: Domenego, Bertrand

(56) Entgegenhaltungen:
- EP-A- 0 468 374
- DE-A- 2 907 010
- DE-C- 249 966
- US-A- 1 427 971
- US-A- 2 547 157
- US-A- 3 886 832

## Beschreibung

Die vorliegende Erfindung betrifft eine Bahnschneidevorrichtung mit einer integrierten Messeranordnung in einer Rollenrotationsdruckmaschine, gemäß dem Oberbegriff von Anspruch 1.

US 5,107,733 offenbart eine Vorrichtung zum Schneiden und Transportieren einer Papierbahn in einem Falzapparat einer Druckmaschine. Diese Vorrichtung umfaßt ein Paar Messerzylinder, durch das die Bahn in Abschnitte geschnitten wird, und eine Transporteinrichtung, die die Bahnabschnitte von den Messerzylindern weg transportiert. Der erste Messerzylinder weist mindestens einen Satz Nutenleisten und der zweite Messerzylinder weist mindestens ein Schneidmesser auf, das im Spalt zwischen den Messerzylindern auf den Amboß des ersten Messerzylinders auftrifft und somit die sich durch den Spalt bewegende Bahn schneidet. Auf dem ersten und dem zweiten Messerzylinder befinden sich jeweils eine Vielzahl von Streifen. Die Streifen sind auf den Messerzylindern derart angeordnet, daß diese ein temporäres verstärkendes Profil auf jeden neu gebildeten vorderen Teil der Bahn prägen, wenn sich die Streifen durch den Zylinderspalt bewegen. Auf dem ersten und dem zweiten Messerzylinder befindet sich jeweils mindestens eine Glättungsfläche, die auf den Messerzylindern derart angeordnet ist, daß das temporäre verstärkende Profil wieder von dem vorderen Teil der Bahn entfernt wird, wenn sich die Glättungsfläche durch den Zylinderspalt bewegt. Bei dieser bekannten Lösung ist die Messeranordnung in in einem der beiden Messerzylinder geformte Nuten integriert.

US 5,186,444 betrifft ein Verfahren und eine Vorrichtung, die einen genauen Bahnlauf in einem Falzapparat durch in Richtung der Papierbreite gestanzte Löcher gewährleisten. Das Verfahren umfaßt den Schritt des Ausstanzens einer aus aufeinander gelagerten Bahnteilen geformten geschichteten Struktur entlang jeweiliger Streifen der Bahnteile, wobei eine Vielzahl von zungenähnlichen Elementen an den Oberflächen der Bahnteile hängen bleiben und aus den Löchern herausragen, die gleichzeitig in die Bahnteile gestanzt werden, um so die aufeinander geschichteten Bahnteile an den jeweiligen Streifen derselben zusammenzuhalten; für die Durchführung dieses Verfahrens ist eine Vorrichtung vorgesehen. Auch bei dieser bekannten Lösung sind die Schneidmesseranordnungen einem Paar von Messerzylindern zugeordnet und in sich auf der Oberfläche des jeweiligen Messerzylinders seitlich erstreckenden Aussparungen integriert.

Es besteht die Notwendigkeit, die Schneidleistung zu verbessern. Dieses kann durch ein Niederhalten der einlaufenden Materialbahn vor und nach dem Schneidvorgang erzielt werden. Mehrere Versuche wurden unternommen, die Schneidleistung durch Verwendung anderer Materialien, durch eine bessere Geometrie der Vorrichtung und höhere Schneiddynamik zu verbessern. Es wurde auch versucht, elektrostatische Haftung anzuwenden und die Signaturen zu wellen, um ihnen eine entsprechende Steifigkeit zu verleihen.

Im Dokument US 2,547,157 ist eine Vorrichtung zum Schneiden einer Materialbahn, mit einer ersten endlos umlaufenden Komponente und einer zweiten umlaufenden Komponente mit einem darin integrierten Schneidmesser gezeigt. Die umlaufenden Komponenten bilden zwischen sich einen Schneidbereich, in welchem die Materialbahn geführt wird, wobei im Schneidbereich angeordnete Stützkörper, welche bezüglich der ersten und zweiten endlos umlaufenden Komponenten in der Weise angeordnet sind, dass das in der zweiten umlaufenden Komponente integrierte Schneidmesser beim Passieren der Stützkörper durch diese betätigt wird und die Materialbahn durchtrennt.

Es ist eine Aufgabe der vorliegenden Erfindung, eine Vorrichtung zu schaffen, mit welcher die Signaturen bei ihrer Entstehung und während ihres Transports aus dem Schneidbereich auf wirksame Weise niedergehalten werden, so dass während des gesamten Transportvorgangs der Bahn/Signaturen durch einen Falzapparat einer Rotationsdruckmaschine eine kontrollierte Führung derselben erfolgt.

Gemäß vorliegender Erfindung umfasst eine Vorrichtung zum Schneiden einer Materialbahn eine erste umlaufende Komponente und eine zweite umlaufende Komponente mit einem darin integrierten Schneidmesser, wobei die umlaufenden Komponenten zwischen sich einen Schneidbereich bilden. Es sind Stützkörper vorgesehen, die den umlaufenden Komponenten im Schneidbereich zugeordnet sind.

Gemäß der Erfindung ist die erste umlaufende Komponente ein Riemen, der in einer endlosen Schleife umläuft. Die zweite umlaufende Komponente läuft vorzugsweise ebenfalls in einer endlosen Schleife um und hat eine geschichtete Struktur, die im folgenden näher beschrieben wird. Als Stütze der ersten und der zweiten umlaufenden Komponente sind vorteilhafter Weise Ablenkwalzen innerhalb der endlosen Schleifen angeordnet, um welche sich die umlaufenden Komponenten bewegen. Die zweite umlaufende Komponente weist Öffnungen auf, aus denen bei einem Schneidvorgang das in die geschichtete Struktur integrierte Schneidmesser herausragt und eine Signatur abschneidet.

Ein Vorteil der vorliegenden Erfindung ist die Beseitigung von Relativbewegungen der von der einlaufenden Bahn abgeschnittenen Signaturen; es treten also keine Relativbewegungen zwischen den abgeschnittenen Signaturen und/oder dem Transportriemen mehr auf, so daß die abgeschnittenen Signaturen in einer präzisen Position zu weiteren stromabwärts angeordneten Transporteinrichtungen befördert werden. Da den umlaufenden Komponenten ein Stützkörper zugeordnet ist, sind die mit der ersten Komponente zusammenwirkenden Schneidmesser bei einem Schneidvorgang gestützt, so daß ein genauer seitlicher Abschnitt von der Bahn erfolgen kann und somit eine Signatur von hoher Qualität entsteht.

Die erste und die zweite umlaufende Komponente haben vorzugsweise jeweils eine mehrteilige Struktur. Die erste umlaufende Komponente ist dabei riemenförmig ausgebildet und weist eine Vielzahl von Gummiteilen auf, die in seitliche Aussparungen des Riemens eingefügt sind, alternativ kann auch eine kontinuirliche Gummischicht auf dem Riemen aufgebracht sein. Die zweite umlaufende Komponente kann aus einer Riemenkonstruktion bestehen, die eine Trägerschicht mit einer glatten Oberfläche aufweist, die einen rotierenden Stützkörper kontaktiert, oder eine Trägerschicht mit einer gezahnten Oberfläche, die bei einem Schneidvorgang die Umfangsfläche des Stützkörpers kontaktiert. Diese Trägerschicht umfaßt ein Verstärkungselement, das sich in Längsrichtung der Trägerschicht, d. h. parallel zur Transportrichtung der Signatur erstreckt. Solch ein Verstärkungselement kann aus einer Schnur oder Fasern, z. B. aus Kevlar-Fasern bestehen.

Die aus mehreren Schichten bestehende zweite umlaufende Riemenkonstruktion umfaßt vorzugsweise eine Befestigungsnut für das Schneidmesser, die als ein T-förmiger Schlitz oder eine seitlich verlaufende Nut für den Messersockel des Schneidmessers ausgebildet sein kann. Die Befestigungsnut kann zur Aufnahme des Messersockels entweder auf der Trägerschicht oder unterhalb derselben angeordnet sein, um einen sicheres Anbringen der Schneidelemente oder des Schneidmessers zu gewährleisten. Auf der Trägerschicht kann eine elastische, vorzugsweise volumen-kompressible Schicht angeordnet sein, die beim Kontakt mit einer gegenüberliegenden Fläche nachgibt, so daß das in die zweite Riemenkonstruktion integrierte Schneidmesser hervorspringt.

Das Schneidmesser kann mit einem federelastischen Sockel ausgestattet sein, was eine hervorspringende Bewegung der Messerspitze erlaubt, wenn der Messersockel mit der Oberfläche des zweiten Stützkörpers, der in die Endlos-Schleife der zweiten umlaufenden Riemenkonstruktion integriert ist, in Kontakt gelangt.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine bekannte Ausführungsform eines Schneidzylinderpaares, bei dem der Nutenzylinder Nutenleisten aufweist;
- Fig. 2: einen Transportriemen, der mit Gummiteilen versehen ist;
- Fig. 3a: einen Schneidbereich, der von zwei sich stromabwärts bewegenden Riemen bestimmt wird, die jeweils von einem Stützkörper gestützt werden;
- Fig. 3b: eine vergrößerte Darstellung des Schneidbereichs der Fig. 3a;
- Fig. 4: die jeweiligen endlosen Schleifen, in welchen sich die in Fig. 3a und 3b gezeigten Riemen bewegen;
- Fig. 5a: eine erste Ausführungsform eines Schneidmessers, das in einem T-förmigen Schlitz einer Trägerschicht einer Riemenkonstruktion eingebettet ist;
- Fig. 5b: ein Schneidmesser, das eine Einkerbung aufweist, durch die sich ein Verstärkungselement erstreckt, das auf einer Trägerschicht der Riemenkonstruktion angebracht ist;
- Fig. 5c: einen Querschnitt der Schneidmesseranordnung gemäß Fig. 5b;
- Fig. 6a: die Anordnung des Schneidmessers in einer sich in der Trägerschicht der erfindungsgemäßen Riemenkonstruktion erstreckenden seitlichen Nut;
- Fig. 6b: die Position des Schneidmessers in der seitlich verlaufenden Nut der Trägerschicht der erfindungsgemäßen Riemenkonstruktion während des Schneidvorgangs;
- Fig. 7: eine weitere Ausführungsform einer Integration eines Schneidmessers in eine umlaufende Riemenkonstruktion.

Fig. 1 zeigt eine bekannte Schneidzylinderanordnung mit einem Messerzylinder 8 und einem Nutenleisten 6, 7 aufweisenden Nutenzylinder 4. Eine einlaufende Materialbahn 1 wird von einem Paar Zugwalzen 2, die oberhalb eines aus dem Nutenzylinder 4 und einem Messerzylinder 8 bestehenden Schneidzylinderpaares angeordnet sind, in einen Schneidbereich 3 befördert. Der Messerzylinder 8 umfaßt eine erste Messeranordnung 12 und eine zweite Messeranordnung 13. Zwischen der ersten und der zweiten Messeranordnung 12, 13 sind vorzugsweise jeweilige Umhüllungen 10 auf dem Umfang 9 des Messerzylinders 8 angebracht. Die erste und die zweite Messeranordnung 12 und 13 liegen einander gegenüber, so daß bei einer vollständigen Umdrehung des Messerzylinders 8 zwei Signaturen von der einlaufenden Materialbahn 1 abgeschnitten werden. Der Nutenzylinder 4 weist vorzugsweise zwei rechteckige Nutenleisten 6, 7 auf, die einander gegenüberliegen und jeweils mit der ersten und der zweiten Messeranordnung 12 und 13 des Messerzylinders 8 zusammenwirken. Die im Schneidbereich 3 von der einlaufenden Materialbahn 1 abgeschnittenen Signaturen 15 werden in eine linke und eine rechte Transporteinrichtung 16 und 18 befördert. Beiden Transporteinrichtungen 16, 18 ist jeweils ein umlaufender Transportriemen 17 zugeordnet, um die von der in den Schneidbereich 3 einlaufenden Materialbahn 1 kontinuierlich abgeschnittenen Signaturen weiter zu transportieren.

In Fig. 2 ist eine erste Ausführungsform einer erfindungsgemäßen Schneidvorrichtung gezeigt, die einen Transportriemen umfaßt, der die Funktion einer Nutenleiste oder eines mit der Messeranordnung 12, 13 zusammenwirkenden Amboßelements oder Gummiteils übernimmt. In dieser Figur ist weiterhin ein herkömmlicher Messerzylinder 8 dargestellt, der mit dem sich entlang der Oberfläche 23.1 eines Stützkörpers 23 bewegenden Transportriemen 20 zusammenwirkt. Der Messerzylinder 8 ist mit zwei Messeranordnungen 12, 13 ausgestattet und seine Oberfläche ist mit zwei Hüll- oder Mantelteilen bedeckt, die einander gegenüberliegend angeordnet sind. Die Messeranordnungen 12, 13 umfassen jeweils Messerbalken 22, zwischen denen jeweils ein Messer befestigt ist, das mit dem Transportriemen 20 in der Weise zusammenwirkt, daß die Gummiteile 20.1 des Transportriemens 20 beim Schneidvorgang die Funktion einer Nutenleiste übernehmen. Der Bewegungspfad der Materialbahn wird von Transportriemen 20 bestimmt, die in dem Bereich oberhalb des Messerzylinders 8 mit Niederhaltebändern 19 zusammenwirken. Unterhalb des Messerzylinders 8 ist eine weitere Transporteinrichtung 24 angeordnet, die die geschnittenen Signaturen 15 zur weiteren Bearbeitung transportiert. Der Messerzylinder 8 umfaßt Nocken 41, die jeweils um eine Drehachse 40 drehbar angebracht sind. Die Nocken 41 weisen eine Nockenoberfläche 42 mit einem Kontaktteil 43 auf. Die Nocken 41 sind mit Federelementen 44 verbunden. In dem in Fig. 2 gezeigten Stadium ergreift der Kontaktteil 43 des Nockens 41 die Hinterkante der Signatur 15, nachdem diese von der Materialbahn 1 abgeschnitten wurde. Der Kontaktteil 43 hält die Hinterkante der jeweiligen Signatur 15 in Kontakt mit der Oberfläche des Transportriemens 20. Die Nocken 41 können beispielsweise durch Magnetspulen, pneumatische oder hydraulische Zylinder, Kurvenscheiben oder Elektromotoren aktiviert und durch die Federelemente 44 in das Innere des Messerzylinders 8 zurückgezogen werden.

Ein in einer Endlos-Schleife umlaufender Riemen 24 wird über eine Ablenkwalze 25 geführt. Die abgeschnittenen Signaturen 15 werden zwischen dem Riemen 24 und dem Transportriemen 20, der den oben erwähnten Signaturschneidbereich 3 überbrückt, ergriffen.

Fig. 3a zeigt eine weitere Ausführungsform der vorliegenden Erfindung, bei der der Schneidbereich 3 zwischen zwei sich stromabwärts bewegenden Riemen 20, 27 gebildet ist und die Riemen 20, 27 durch einen ersten und einen zweiten Stützkörper 23, 26 gestützt werden. Diese erfindungsgemäße Ausführungsform bietet den wesentlichen Vorteil, daß eine einlaufende Materialbahn 1 zwischen zwei Aufnahmeflächen niedergehalten werden kann, so daß keine Relativbewegung zwischen der einlaufenden Bahn 1 und den Stützkörpern 23, 26 möglich ist. Das gleiche gilt für den Teil des Bewegungspfades stromabwärts des Schneidbereichs 3. Die abgeschnittenen Signaturen 15 werden zwischen den Oberflächen der beiden Riemen 20, 27 aufgenommen. Innerhalb jedes Umlaufpfades der Riemen 20, 27, ist vorzugsweise jeweils ein Stützkörper 23, 26, z. B. eine Walze oder ein Zylinder, mit einer glatten Oberfläche vorgesehen, der beim Schneidvorgang den jeweiligen umlaufenden Riemen 20, 27 innerhalb des Schneidbereichs 3 stützt.

Fig. 3b zeigt den Schneidbereich 3 gemäß vorliegender Erfindung in einem vergrößerten Maßstab. Innerhalb des Schneidbereichs 3 werden die umlaufenden Riemen 20, 27 durch die jeweiligen Oberflächen 23.1 und 26.1 der jeweiligen rotierenden Stützkörper 23 und 26 gestützt. Die jeweiligen glatten Oberflächen 23.1, 26.1 dienen als Elemente, die einen Schneiddruck erzeugen, d. h. es wird bei einem seitlichen Schneidvorgang eine Kraft nur auf die jeweiligen umlaufenden Bänder 20, 27 ausgeübt. Beide Riemen 20, 27 bewegen sich jeweils in der von einem Pfeil 31 angedeuteten Richtung. Weiterhin kann der von dem ersten Stützkörper 23 gestützte und sich in die Richtung 31 bewegende Transportriemen 20 seitliche Aussparungen 21 aufweisen, in die als Nutenleisten fungierende Gummiteile 20.1 integriert sind. Diese Gummiteile 20.1 können voneinander beabstandet sein, wie dies in Fig. 3b gezeigt ist. Alternativ kann eine kontinuierliche Gummischicht auf dem Transportriemen 20 angebracht sein, die bei der Aktivierung des in der Riemenkonstruktion 27 angebrachten Schneidmessers 29 als Nutenleiste dient. Die in Fig. 3b gezeigte Riemenkonstruktion 27 besitzt eine aus mehreren Schichten bestehende Struktur, in welcher sich eine Öffnung 28 für die Aufnahme des Schneidmessers 29 befindet. Das Schneidmesser 29 ist beispielsweise in einer T-Form ausgebildet, dessen einer Teil in einer Nut der Riemenkonstruktion 27 aufgenommen ist. Der in der Nut aufgenommene Messersockel 30 besitzt vorzugsweise federelastische Eigenschaften, durch die die Messerspitze 30.3 aktiviert und deaktiviert wird. Mit dem Bezugszeichen 30.2 wird die inaktive Position des Messersockels 30 angedeutet, in der dieser nicht von der Oberfläche 26.1 des zweiten Stützkörpers 26 gestützt wird. In diesem in gestrichelter Linie gezeigten Stadium springt die Messerspitze 30.3 nicht aus der Öffnung 28 hervor und schneidet somit keine Signatur 15 von der einlaufenden Materialbahn 1 ab. In einem mit dem Bezugszeichen 30.1 designierten aktivierten Zustand des Messersockels 30 schneidet die Messerspitze 30.3 eine Signatur 15 von der einlaufenden Materialbahn 1 ab. In diesem Stadium wird der Messersockel 30 von der Oberfläche 26.1 des zweiten Stützkörpers 26 gestützt, bzw. aus der Öffnung 28 heraus gedrängt, um die Bahn 1 zu schneiden. Mit der weiteren stromabwärtigen Bewegung der Riemenkonstruktion 27 bewegt sich im Anschluß daran der Messersockel 30 wieder zurück in seine inaktive Position 30.2, in der die Messerspitze 30.3 vorzugsweise vollständig innerhalb ihrer Öffnung 28 verbleibt.

Der Transportriemen 20 und die Riemenkonstruktion 27 werden derart angetrieben, daß sie synchron zueinander umlaufen und bei einem Schneidvorgang eine Messerspitze 30.3 auf ein Gummiteil 20.1 auftrifft.

Fig. 4 zeigt die jeweiligen endlosen Schleifen, entlang welchen der Transportriemen 20 und die Riemenkonstruktion 27 kontinuierlich umlaufen. Die laufende Materialbahn 1 wird von einem Paar Zugwalzen 2 erfaßt und zwischen dem Transportriemen 20 und der Riemenkonstruktion 27 transportiert. Die beiden entlang der Endlos-Schleife umlaufenden Riemen 20, 27 werden jeweils von einer Vielzahl von Umlenkwalzen 32, 33 geführt. Der Transportriemen 20 kann dabei z. B. separat von der Riemenkonstruktion 27 angetrieben werden und für letztere kann ebenfalls ein individueller Antrieb vorgesehen sein. Die beiden Stützkörper 23 und 26 können jeweils von dem Antrieb des Transportriemens 20 bzw. der Riemenkonstruktion 27 angetrieben werden oder können ihren eigenen Antrieb haben. Vorzugsweise erstrecken sich der Transportriemen 20 und auch die Riemenkonstruktion 27 über die maximale Breite der zu verarbeitenden Materialbahn 1. Die Anordnung gemäß Fig. 4 der vorliegenden Erfindung ist vorzugsweise in einem Falzapparat integriert, der z. B. einer Rollenrotationsdruckmaschine zugeordnet ist.

Fig. 5a zeigt eine weitere Ausführungsform einer Integration des Messers in die Riemenkonstruktion der vorliegenden Erfindung, bei der das Messer 29 in eine Trägerschicht der Riemenkonstruktion 27 eingelassen oder montiert ist. Diese Ausführungsform der Erfindung stellt die vielschichtige Struktur der Riemenkonstruktion 27 in einem vergrößerten Maßstab dar. Die einlaufende Materialbahn 1 wird zwischen der Oberfläche des Transportriemens 20 und der obersten Schicht der Riemenkonstruktion 27 erfaßt. Das Ausführungsbeispiel einer Riemenkonstruktion 27 weist eine Trägerschicht 27.4 mit einer Vielzahl von aneinander gereihten Zähnen oder zahnartigen Vorsprüngen auf. Über der Trägerschicht 27.4 ist eine Schicht aus kompressiblem Material 27.5 angeordnet, die mit der einlaufenden Materialbahn 1 bzw. mit der abgeschnittenen Signatur 15 in Kontakt kommt. Die Trägerschicht 27.4 weist eine T-förmige Öffnung 27.3 auf, in der das Schneidmesser 29 mit seinem Messersockel 30 aufgenommen ist.

Ferner ist die Trägerschicht 27.4 vorzugsweise mit einem Verstärkungselement 27.2 versehen, das sich im wesentlichen in Längsrichtung der Riemenkonstruktion 27 erstreckt. Dieses Verstärkungselement 27.2 kann aus einer Schnur oder Fasern, z. B. Kevlar-Fasern oder einem anderen geeigneten Material bestehen. In der T-förmigen Öffnung 27.3 der Trägerschicht 27.4 ist das Schneidmesser 29 eingebettet. Die in Fig. 5a gezeigte Messerspitze 30.3 befindet sich in der dort gezeigten Position nicht in einer Schneidstellung und ist somit nahezu vollständig von der kompressiblen Schicht 27.5 umgeben.

Fig. 5b zeigt eine weitere Ausführungsform der Integration eines Messers 29 in eine Trägerschicht 27.4 und in ein Verstärkungselement 27.2. Die Riemenkonstruktion 27 umfaßt eine die einlaufende Materialbahn 1 kontaktierende kompressible obere Schicht 27.5 und eine weitere Trägerschicht 27.4, die vorzugsweise eine Vielzahl von Zähnen 27.1 aufweist, um die Bewegung der Riemenkonstruktion 27 um Ablenkwalzen eines kleineren Durchmessers zu erleichtern. In der Reihe von Zähnen am unteren Ende der Trägerschicht 27.4 ist eine Aussparung vorgesehen (Fig. 5b), in welcher der Messersockel 30 des Schneidmessers 29 aufgenommen ist. Das Schneidmesser 29 weist eine Kerbe oder Öffnung auf, durch die sich das oben erwähnte Verstärkungselement 27.2 erstreckt, um das Schneidmesser 29 auf der Riemenkonstruktion zu befestigen. Das Schneidbereich der Klinge des Schneidmessers 29 erstreckt sich durch beide Schichten, d. h. durch die Trägerschicht 27.4 und die kompressible Schicht 27.5 hindurch. In dem in Fig. 5b gezeigten Stadium des Schneidvorgangs befindet sich die jeweilige Messerspitze 30.3 nicht in einer Schneidposition, sondern in einer Transportposition, um einen Teil der einlaufenden Materialbahn 1 passieren zu lassen.

Fig. 5c zeigt einen Querschnitt der Schneidmesseranordnung gemäß Fig. 5b. Das aus einer Schnur oder Fasern gebildete Verstärkungselement 27.2 erstreckt sich durch die Einkerbung oder Öffnung 27.6 des Schneidmessers 29 hindurch. In Fig. 5c kommt die Messerspitze 30.3 des Schneidmessers 29 nicht mit der Oberfläche der zu schneidenden Materialbahn 1 in Kontakt und bleibt vielmehr vollständig von den jeweiligen Schichten 27.4, 27.5 der Riemenkonstruktion 27 umgeben.

Fig. 6a zeigt eine Ausführungsform eines erfindungsgemäßen Schneidmessers, bei der das Schneidmesser 29 mit seinem Sockel 30 in einer seitlich verlaufenden Nut 27.2 der Trägerschicht 27.4 aufgenommen ist. Auf der Trägerschicht 27.4 ist die kompressible Schicht 27.5 angeordnet, die den Messersockel 30 auf der Trägerschicht 27.4 sichert.

Die Trägerschicht 27.4 wird von dem Verstärkungselement 27.2 durchdrungen und hat eine gezahnte Form 27.1, wie dies vorhergehend beschrieben ist. In dem in Fig. 6a gezeigten Stadium des Schneidvorgangs ist das Schneidmesser 29 und seine Messerspitze 30.3 vollständig in die Schichten 27.4, 27,5 eingebettet.

In Fig. 6b ist die Messeranordnung, die in einer seitlich verlaufenden Nut einer Trägerschicht der erfindungsgemäßen Riemenkonstruktion angebracht ist, während eines Schneidvorganges gezeigt.

Während sich die einlaufende Materialbahn 1 in die Richtung 31 fortbewegt, wird sie zwischen den Oberflächen des Transportriemens 20 und der kompressiblen Schicht 27.5 der Riemenkonstruktion 27 erfaßt. Beim Kontakt des Transportriemens 20 mit der Oberfläche 23.1 des Stützkörpers 23 wird der Transportriemen 20 gegen die Riemenkonstruktion 27 gedrückt und somit deren kompressible Schicht 27.5 zusammengedrückt. Folglich durchstößt das in der Trägerschicht 27.4 angeordnete Schneidmesser 29 die einlaufende Materialbahn 1 und schneidet von dieser eine Signatur 15 ab. Die Messerspitze 30.3 des Schneidmessers 29 kontaktiert dabei die Oberfläche des Transportriemens 20, der entweder in diesen integrierte Gummiteile oder eine Gummibeschichtung aufweist, die beide in Fig. 6b nicht im Detail gezeigt sind. Während des Schneidvorganges verformt sich die kompressible Schicht 27.5, so daß die Messerklinge des Schneidmessers 29 freigelegt ist. Obwohl dies in Fig. 6b nicht gezeigt ist, wird die Riemenkonstruktion 27 während eines Schneidvorganges durch die flache Oberfläche 261 des zweiten Stützkörpers 26 gestützt. Da sich der Transportriemen 20 und die Riemenkonstruktion 27 parallel in die Richtung 31 bewegen, behalten die abgeschnittenen Signaturen 15 ihre Position bezüglich der Oberflächen des Transportriemens 20 und der Riemenkonstruktion 27 bei. Das Schneidmesser 29 ist hier in einer seitlich verlaufenden Nut aufgenommen, kann es jedoch auch in eine T-förmige Öffnung integriert oder über Kerben oder Langlöcher mit dem sich der Länge nach erstreckenden Verstärkungselement 27.2 verbunden sein.

Gemäß einer weiteren Ausführungsform der Erfindung, wird bei einem Verfahren zum Schneiden der Materialbahn 1 ein Schneidvorgang dadurch ausgeführt, daß ein Messersockel 30 durch den Kontakt mit der glatten Umfangsoberfläche 23.1 eines ersten Stützkörpers 23 aktiviert wird, wobei sich der Messersockel 30 in der Weise verformt, daß sich die Messerspitze 30.3 aus der Riemenkonstruktion 27 heraus bewegt und die einlaufende Materialbahn 1 durchstößt, um eine Signatur 15 von der Materialbahn 1 abzuschneiden.

Gemäß einer weiteren Ausführungsform des erfindungsgemäßen Verfahrens zum Schneiden einer Materialbahn wird der die einlaufende Materialbahn 1 stützende Transportriemen 20 gegen die Riemenkonstruktion 27 gedrückt. Für den Fall, daß die Riemenkonstruktion 27 eine den Schneidteil des Schneidmessers 29 umgebende kompressible Schicht 27.5 besitzt, wird diese Schicht 27.5 zusammengedrückt so daß die Messerspitze 30.3 aus der Schicht herausragt und beim Kontakt mit dem Transportriemen 20 von einer einlaufenden Materialbahn 1 eine Signatur 15 abschneidet.

Fig. 7 zeigt eine weitere Ausführungsform der Integrierung eines Messers 29 in eine umlaufende Riemenkonstruktion, bei der ein Metallriemen 34, ähnlich der in Fig. 4 beschriebenen Riemenkonstruktion 27, in einer Endlos-Schleife umläuft. Der Metallriemen 34 umfaßt einen Oberflächenabschnitt 35, an dem Blöcke 36, z. B. in einem Schweißprozess, befestigt sind. Das Messer 29, dessen Klinge 30.3 die Signaturen von einer Materialbahn 1 abschneidet, ist zwischen den Blöcken 36 angebracht. Die Blöcke 36 sind den Seitenkanten des Metallriemens 34 zugeordnet, der sich über eine Breite 39 erstreckt. Das Messer 29 ist mittels Schrauben 37 und Muttern 38 an den Blöcken 36 befestigt, um ein leichtes Auswechseln des Messers 29 auf dem Metallriemen 34 zu ermöglichen. Neben dem auswechselbaren Messer 29 gemäß Fig. 7 erstreckt sich eine kompressible Schicht 27.5 zum nächsten auf dem Metallriemen 34 angeordneten auswechselbaren Messer 29. Aus darstellungstechnischen Gründen wurde die rechte Seite der kompressiblen Schicht 27.5 im Abstand vom auswechselbaren Messer 29 gezeichnet.

### LISTE DER BEZUGSZEICHEN

- 1: Materialbahn
- 2: Zugwalzen
- 3: Schneidbereich
- 4: Nutenzylinder
- 6: erste Nutenleiste
- 7: zweite Nutenleiste
- 8: Messerzylinder
- 9: Umfang des Messerzylinders 8
- 10: Umhüllungen auf dem Umfang 9 des Messerzylinders 8
- 12: erste Messeranordnung des Messerzylinders 8
- 13: zweite Messeranordnung des Messerzylinders 8
- 15: abgeschnittene Signaturen
- 16: linke Transporteinrichtung
- 17: Transportriemen
- 18: rechte Transporteinrichtung
- 19: Niederhaltebänder
- 20: Transportriemen
- 20.1: Gummiteile des Transportriemens 20
- 21: seitliche Aussparungen des Transportriemens 20
- 22: Messerbalken der Messeranordnungen 12, 13
- 23: Stützkörper
- 23.1: Oberfläche des Stützkörpers 23
- 24: weitere Transporteinrichtung
- 25: Ablenkwalze
- 26: Stützkörper
- 26.1: Oberfläche des Stützkörpers 26
- 27: Riemenkonstruktion
- 27.1: Zähne der Trägerschicht 27.4
- 27.2: Verstärkungselement
- 27.3: T-förmige Öffnung in der Trägerschicht 27.4
- 27.4: Trägerschicht
- 27.5: kompressible Schicht
- 27.6: Einkerbung / Öffnung
- 27.7: seitlich verlaufende Nut der Trägerschicht 27.4
- 28: Öffnungen
- 29: Schneidelemente / Schneidmesser
- 30: Messersockel
- 30.1: aktivierter Zustand des Messersockels 30
- 30.2: Position des Messersockels 30
- 30.3: Messerspitze / Messerklinke
- 31: Richtungspfeil
- 32: Ablenkwalze
- 33: Ablenkwalze
- 34: Metallriemen
- 35: Oberflächenteil des Metallriemens 34
- 36: Blöcke
- 37: Schrauben
- 38: Muttern
- 39: Breite
- 40: Drehachse
- 41: Nocken
- 42: Nockenoberfläche
- 43: Kontaktteil des Nockens 41
- 44: Federelemente

## Patentansprüche

1. Vorrichtung zum Schneiden einer Materialbahn, mit einer ersten endlos umlaufenden Komponente (20) und einer zweiten endlos umlaufenden Komponente (27, 8) mit einem darin integrierten Schneidmesser (29), wobei die umlaufenden Komponenten (20, 27, 8) zwischen sich einen Schneidbereich (3) bilden, in dem die Materialbahn (1) durch die Komponenten (20, 27, 8) geführt wird, wobei im Schneidbereich (3) ein erster Stützkörper (23) zum Stütze der ersten endlos umlaufenden Komponente (20) angeordnet ist,
**dadurch gekennzeichnet,**
**dass** die erste endlos umlaufende Komponente (20) riemenförmig ausgebildet ist, wobei entweder diese eine mehrteilige Struktur aufweist und Aussparungen vorgesehen sind, in welche Gummiteile integriert sind, oder die erste endlos umlaufende Komponente (20) mehrschichtig aufgebaut ist, wobei eine kontinuierliche Gummischicht als Nutleiste dient.

2. Vorrichtung nach Anspruch 1,
**dadurch gekennzeichnet,**
**dass** die zweite umlaufende Komponente (27) eine Riemenkonstruktion ist, die in einer endlosen Schleife umläuft und ein zweiter Stützkörper (26) vorgesehen ist, der die zweite endlos umlaufende Komponente (27) stützt.

3. Vorrichtung nach Anspruch 2,
**dadurch gekennzeichnet,**
**dass** die zweite umlaufende Komponente (27) einen vielschichtigen Aufbau besitzt, in dem das Schneidmesser (29) integriert ist.

4. Vorrichtung nach einem der Ansprüche 2 oder 3,
**dadurch gekennzeichnet,**
**dass** der erste Stützkörper (23) innerhalb der ersten endlos umlaufenden Komponente (20) angeordnet ist.

5. Vorrichtung nach einem der Ansprüche 2 bis 4,
**dadurch gekennzeichnet,**
**dass** die zweite endlos umlaufende Komponente (27) eine Trägerschicht (27.4) aufweist.

6. Vorrichtung nach Anspruch 5,
**dadurch gekennzeichnet,**
**dass** die Trägerschicht (27.4) eine im wesentlichen flache Oberfläche aufweist, die eine Oberfläche (26.1) des zweiten Stützkörper (26) kontaktiert.

7. Vorrichtung nach Anspruch 6,
**dadurch gekennzeichnet,**
**dass** die Trägerschicht (27.4) eine der Oberfläche (26.1) des zweiten Stützkörpers (26) zugewandte zahnförmige Oberfläche (27.1) aufweist.

8. Vorrichtung nach Anspruch 6,
**dadurch gekennzeichnet,**
**dass** die Trägerschicht (27.4) ein Verstärkungselement (27.2) aufweist, das sich insbesondere im wesentlichen in Längsrichtung der Trägerschicht (27.4) erstreckt.

9. Vorrichtung nach Anspruch 8,
**dadurch gekennzeichnet,**
**dass** das Verstärkungselement (27.2) aus Fasern, insbesondere Kevlar-Fasem, besteht oder solche enthält oder eine Schnur ist.

10. Vorrichtung nach einem der Ansprüche 5 bis 9,
**dadurch gekennzeichnet,**
**dass** die Trägerschicht (27.4) eine Befestigungsnut für das Schneidmesser (29) aufweist, die insbesondere als T-förmiger Schlitz ausgeführt ist, der einen Messersockel (30) des Schneidmessers (29) umgibt.

11. Vorrichtung nach einem der Ansprüche 8 oder 9,
**dadurch gekennzeichnet,**
**dass** das Schneidmesser (29) durch das Verstärkungselement (27.2) an der Trägerschicht (27.4) befestigt ist.

12. Vorrichtung nach Anspruch 11,
**dadurch gekennzeichnet,**
**dass** sich das Verstärkungselement (27.2) durch eine Kerbe des in die Trägerschicht (27.4) eingebetteten Schneidmessers (29) hindurch erstreckt.

13. Vorrichtung nach einem der vorhergehenden Ansprüche,
**dadurch gekennzeichnet,**
**dass** das Schneidmesser (29) einen federelastischen Messersockel (30) aufweist.

14. Verfahren zum Schneiden einer Materialbahn (1), wobei
eine erste Komponente (20) in einer endlosen Schleife und eine zweite Komponente (27,8) mit einem darin integrierten Schneidmesser (29) in einer endlosen Schleife fortbewegt wird und eine Materialbahn (1) zwischen der ersten und der zweiten Komponente geführt wird,
**dadurch gekennzeichnet,**
**dass** die erste endlos umlaufende Komponente (20) riemenförmig und mehrteilig ausgeführt ist, wobei entweder diese eine mehrteilige Struktur aufweist und
Aussparungen vorgesehen sind, in welche Gummiteile integriert sind, oder die erste endlos umlaufende Komponente (20) mehrschichtig aufgebaut ist, wobei eine kontinuierliche Gummischicht als Nutleiste dient, und dass beim Passieren eines Stützkörpers (23) das Schneidmesser (29) eine Signatur (15) von der Materialbahn (1) abtrennt, wobei die erste umlaufende Komponente (20) die Funktion einer Nutleiste übernimmt.

## Claims

1. A device for cutting a material web, comprising a first endlessly rotating component (20) and a second endlessly rotating component (27, 8) with an integrated cutting blade (29), wherein the rotating components (20, 27, 8) form between them a cutting region (3) in which the material web (1) is guided by the components (20, 27, 8), wherein a first supporting body (23) for supporting the first endlessly rotating component (20) is arranged in the cutting region, **characterised in that** the first endlessly rotating component (20) is in the form of a belt, wherein either it has a multipart structure and recesses are provided, into which rubber parts are integrated, or the first endlessly rotating component (20) has a multilayered structure, in which a continuous rubber layer serves as a grooved strip.

2. A device according to claim 1, **characterised in that** the second rotating component (27) is a belt structure which rotates in an endless loop, and a second supporting body (26) is provided which supports the second endlessly rotating component (27).

3. A device according to claim 2, **characterised in that** the second rotating component (27) has a multilayered structure into which the cutting blade (29) is integrated.

4. A device according to either one of claims 2 and 3, **characterised in that** the first supporting body (23) is arranged within the first endlessly rotating component (20).

5. A device according to any one of claims 2 to 4, **characterised in that** the second endlessly rotating component (27) has a carrier layer (27.4).

6. A device according to claim 5, **characterised in that** the carrier layer (27.4) has a substantially flat surface which contacts a surface (26.1) of the second supporting body (26).

7. A device according to claim 6, **characterised in that** the supporting layer (27.4) has a toothed surface (27.1) facing the surface (26.1) of the second supporting body (26).

8. A device according to claim 6, **characterised in that** the carrier layer (27.4) has a reinforcing element (27.2) which, in particular, extends substantially in the longitudinal direction of the carrier layer (27.4).

9. A device according to claim 8, **characterised in that** the reinforcing element (27.2) is made of fibres, in particular Kevlar fibres, or contains such fibres or is a cord.

10. A device according to any one of claims 5 to 9, **characterised in that** the carrier layer (27.4) has a fixing groove for the cutting blade (29), which fixing groove is formed, in particular, as a T-shaped slot surrounding a blade base (30) of the cutting blade (29).

11. A device according to either one of claims 8 and 9, **characterised in that** the cutting blade (29) is fixed to the carrier layer (27.4) by the reinforcing element (27.2).

12. A device according to claim 11, **characterised in that** the reinforcing element (27.2) extends through a notch in the cutting blade (29) embedded in the carrier layer (27.4).

13. A device according to any one of the preceding claims, **characterised in that** the cutting blade (29) has a resilient blade base (30).

14. A method of cutting a material web (1), wherein a first component (20) is moved in an endless loop and a second component (27, 8) with an integrated cutting blade (29) is moved in an endless loop and a material web (1) is guided between the first and the second component, **characterised in that** the first endlessly rotating component (20) is in the form of a belt and comprises a plurality of parts, wherein either it has a multipart structure and recesses are provided, into which rubber parts arc integrated, or the first endlessly rotating component (20) has a multilayered structure, in which a continuous rubber layer serves as a grooved strip, and **in that** the cutting blade (29), on passing a supporting body (23), cuts a signature (15) from the material web (1), wherein the first rotating component (20) assumes the function of a grooved strip.

## Revendications

1. Dispositif pour couper une bande de matériau, avec un premier composant à rotation sans fin (20) et un deuxième composant à rotation sans fin (27, 8) dans lequel un couteau (29) est intégré, les composants en rotation (20, 27, 8) formant entre eux une zone de coupe (3) dans laquelle la bande de matériau (1) est guidée à travers les composants (20, 27, 8), un premier corps d'appui (23) destiné à soutenir le premier composant à rotation sans fin (20) étant disposé dans la zone de coupe (3),
**caractérisé en ce que**
le premier composant à rotation sans fin (20) est réalisé en forme de courroie, ce composant présentant une structure en plusieurs parties et des évidements dans lesquels des pièces en caoutchouc sont intégrées étant prévus, ou **en ce que** le premier composant à rotation sans fin (20) a une structure multicouches, une couche de caoutchouc continue servant de barre à rainure.

2. Dispositif selon la revendication 1,
**caractérisé en ce que**
le deuxième composant à rotation sans fin (27) est une construction à courroie qui tourne dans une boucle sans fin et **en ce qu'**un deuxième corps d'appui (26) qui soutient le deuxième composant à rotation sans fin (27) est prévu.

3. Dispositif selon la revendication 2,
**caractérisé en ce que** le deuxième composant à rotation sans fin (27) possède une structure multicouches dans laquelle le couteau (29) est intégré.

4. Dispositif selon une des revendications 2 ou 3,
**caractérisé en ce que**
le premier corps d'appui (23) est disposé à l'intérieur du premier composant à rotation sans fin (20).

5. Dispositif selon une des revendications 2 à 4,
**caractérisé en ce que**
le deuxième composant à rotation sans fin (27) comporte une couche de support (27.4).

6. Dispositif selon la revendication 5,
**caractérisé en ce que**
la couche de support (27.4) comporte une surface pour l'essentiel plane qui est en contact avec une surface (26.1) du deuxième corps d'appui (26).

7. Dispositif selon la revendication 6,
**caractérisé en ce que**
la couche de support (27.4) comporte une surface en forme de dents (27.1) tournée vers la surface (26.1) du deuxième corps d'appui (26).

8. Dispositif selon la revendication 6,
**caractérisé en ce que**
la couche de support (27.4) comporte un élément de renforcement (27.2) qui s'étend en particulier pour l'essentiel dans le sens longitudinal de la couche de support (27.4).

9. Dispositif selon la revendication 8,
**caractérisé en ce que**
l'élément de renforcement (27.2) est composé de fibres, en particulier de fibres de Kevlar, en contient ou est une ficelle.

10. Dispositif selon une des revendications 5 à 9,
**caractérisé en ce que**
la couche de support (27.4) comporte une rainure de fixation pour le couteau (29), qui est en particulier réalisée comme fente en forme de T qui entoure un socle de couteau (30) du couteau (29).

11. Dispositif selon une des revendications 8 ou 9,
**caractérisé en ce que** le couteau (29) est fixé à la couche de support (27.4) par l'élément de renforcement (27.2).

12. Dispositif selon la revendication 11,
**caractérisé en ce que**
l'élément de renforcement (27.2) s'étend à travers une entaille du couteau (29) logé dans la couche de support (27.4).

13. Dispositif selon une des revendications précédentes,
**caractérisé en ce que**
le couteau (29) comporte un socle de couteau (30) élastique monté sur ressorts.

14. Procédé de coupe d'une bande de matériau (1),
un premier composant (20) étant déplacé dans une boucle sans fin et un deuxième composant (27, 8) dans lequel un couteau (29) est intégré étant déplacé dans une boucle sans fin et une bande de matériau (1) étant guidée entre le premier et le deuxième composant,
**caractérisé en ce que**
le premier composant à rotation sans fin (20) est réalisé sous forme de courroie et en plusieurs parties, celui-ci comportant une structure en plusieurs parties et des évidements dans lesquels des pièces en caoutchouc sont intégrées étant prévus, ou le premier composant à rotation sans fin (20) ayant une structure multicouches, une couche de caoutchouc continue servant de barre à rainure et **en ce que**, lors du passage près d'un corps de soutien (23) le couteau (29) coupe un cran (15) de la bande de matériau, le premier composant à rotation sans fin remplissant la fonction d'une barre à rainure.
